# EUROPÄISCHE PATENTANMELDUNG

(11) **EP 0 502 327 A2**
(43) Veröffentlichungstag der Anmeldung: **09.09.1992**
(21) Anmeldenummer: 92101773.7
(22) Anmeldetag: 04.02.1992
(51) Int. Cl.: B65D 81/32, A61J 1/10, A61M 5/00, B65D 30/22

(54) **Mehrkammerbeutel**

(30) Priorität: 07.03.1991 DE 4107223
(71) Anmelder: Fresenius AG, D-61350 Bad Homburg (DE)
(72) Erfinder: Herbert, Reinhold, W-6395 Weilrod 8 (DE)
(74) Vertreter: Fuchs, Luderschmidt & Partner Patentanwälte

(57) **Zusammenfassung**

Die Erfindung betrifft einen Mehrkammerbeutel (1), dessen Beutelkammern (2, 3) über eine Trennvorrichtung (4) getrennt sind, deren Abquetscheinrichtung (5) zeitweise die Beutelinhalte trennt. Um bei der Verwendung des Materiales für den Mehrkammerbeutel nicht auf bestimmte Folienarten beschränkt zu sein, ist im Bereich der späteren Mischöffnung ein elastischer Folienstreifen angeordnet, der bei Betätigung der Abquetscheinrichtung (5) als Dichtung dient.

## Beschreibung

Die Erfindung betrifft einen Mehrkammerbeutel nach dem Oberbegriff des Anspruches 1.

Ein derartiger Mehrkammer- bzw. Zweikammerbeutel benötigt üblicherweise eine Trennvorrichtung zwischen den Kammern bzw. Beuteln, welche die Inhaltsstoffe der Kammern beispielsweise während des Herstell- und Lagerprozesses sicher trennt, und die vor der Anwendung leicht zu öffnen ist. Dabei soll ein möglichst großer Querschnitt freigegeben werden.

Derzeit sind als Trennvorrichtung zwei Systeme bekannt:
Eines dieser Systeme verwendet Trennbrechteile aus starren, brechfähigen Materialien. Diese haben den Vorteil einer weitgehend universellen Verwendbarkeit, weisen jedoch insofern Nachteile auf, als sie nur eine begrenzte Brech- bzw. Mischöffnung freigeben und es beim Aufbrechen der Trennvorrichtung zu unerwünschter Partikelbildung kommen kann.

Die zweite Art von Trennvorrichtung (DE 38 30 630 A1) ist als Abquetschsystem ausgebildet, das beispielsweise mittels äußerer Klammern die Folien der Beutel zur Abdichtung abdrückt und sich vor Anwendung öffnen läßt. Die Vorteile derartiger Abquetschsysteme liegen in der möglichen großen Mischöffnung, die sich in der Regel partikelfrei erzeugen läßt. Jedoch sind derartige Systeme insofern nachteilig, als sie auf Folienmaterialien für die Beutel eingeschränkt sind, die eine hohe Elastizität und Temperaturbeständigkeit haben müssen, um die gewünschte Trennwirkung erfüllen zu können.

Es ist daher Aufgabe der vorliegenden Erfindung, einen Mehrkammerbeutel der im Oberbegriff des Anspruches 1 angegebenen Art zu schaffen, dessen Trennvorrichtung als Abquetscheinrichtung ausgebildet ist, die jedoch universell mit allen Arten von Folien herstellbar ist.

Die Lösung dieser Aufgabe erfolgt durch die Merkmale des Anspruchs 1.

Durch die Erfindung wird ein Mehrkammerbeutel mit einer Abquetsch-Trennvorrichtung geschaffen, die die Vorteile der bekannten Abquetschsysteme mit dem weiteren Vorteil verbinden, daß sie vorzugsweise mit allen Folien für die Beutel anwendbar ist, die aus Polyethylen bestehen oder Anteile von Polyethylen enthalten.

Dadurch, daß der Folienstreifen elastisch ist, kann er zwischen den aufeinander zu pressenden Beutelfolien als Dichtstreifen verwendet werden, so daß die gewünschte Dichtwirkung unabhängig vom Material der Beutel erreichbar ist.

Die Unteransprüche haben vorteilhafte Weiterbildungen der Erfindung zum Inhalt.

Der elastische Folienstreifen wird vorteilhafterweise an seinen Endpunkten in die spätere Mischöffnung des Mehrkammersystemes eingebracht, wozu beispielsweise eine Verschweißung bzw. eine Versiegelung denkbar sind.

Vorteilhafterweise besteht der Folienstreifen aus Ethyl-Vinylacetat (EVA). Wird ein Folienstreifen aus diesem Material verwendet, kann der durch den Folienstreifen komplettierte Mehrkammerbeutel mit ionisierenden Strahlen behandelt werden, die eine Kreuzvernetzung des Folienstreifenmateriales aus EVA bewirken. Die Einsiegelung des EVA-Folienstreifens wird dadurch nicht beeinträchtigt. Der nicht gesiegelte Teil des Folienstreifens in der späteren Mischöffnung verliert aber bei der ionisierenden Strahlungsbehandlung seine Siegelfähigkeit und erhält eine gute Formbeständigkeit bei hohen Temperaturen.

Durch diese Eigenschaften kann der EVA-Folienstreifen über eine äußere Fixierung, z.B. eine Klammer, als Dichtung zwischen den Beutelfolien zur Kammertrennung verwendet werden. Die Elastizität des EVA-Materiales erleichtert die Abdichtung. Auch nach der Sterilisation kann die Trennvorrichtung geöffnet werden, um die Inhalte zu vermischen, da die Vernetzung eine feste Verbindung mit den Folien verhindert.

Hierbei kann vorteilhafterweise die Abquetschgeometrie beispielsweise der als Abquetscheinrichtung verwendeten Klammer vorteilhaft für das Aufziehen der Dichtstelle ausgebildet werden.

Weitere Einzelheiten, Merkmale und Vorteile der Erfindung ergeben sich aus nachfolgender Beschreibung eines Ausführungsbeispiels anhand der Zeichnung.

Es zeigt:
- Fig. 1: eine schematisch vereinfachte Darstellung einer Ausführungsform eines erfindungsgemäßen Mehrkammerbeutels, und
- Fig. 2: eine der Fig. 1 entsprechende Darstellung entlang der Linie A-A' in Fig. 1.

In Fig. 1 ist ein Mehrkammerbeutel 1 gemäß einer Ausführungsform vorliegender Erfindung dargestellt, der im Beispielsfalle als Zweikammerbeutel mit zwei Beutelkammern 2 und 3 ausgebildet ist.

Die in den Beutelkammern 2, 3 enthaltenen Stoffe sind beispielsweise während der Herstellung und des Lagerprozesses über eine öffenbare Trennvorrichtung 4 voneinander getrennt. Die Trennvorrichtung 4 weist eine insbesondere aus Fig. 2 ersichtliche Abquetscheinrichtung 5 auf, die beispielsweise als Klammer ausgebildet sein kann, die zwei Arme 6 und 7 aufweist, die über ein Gelenk 8 miteinander verbunden sind.

Aus Fig. 1 ist ferner ersichtlich, daß in einem Bereich der Beutelnaht 9 zwischen den Beutelkammern 2, 3, in dem die spätere Mischöffnung 10 (Fig. 2) gebildet wird, ein Folienstreifen 11 angeordnet ist. Der Folienstreifen 11 ist an seinen Enden 12, 13 in die Mischöffnung 10 beispielsweise eingesiegelt, wobei es zu einer Überlappung zwischen der Beutelnaht 9 und dem vorzugsweise aus EVA bestehenden Folienstreifen 11 kommt.

Die Anordnung des Folienstreifens 11 zwischen den Beutelfolien 14 und 15 geht insbesondere aus der Darstellung der Fig. 2 hervor. Hierbei stellen die dargestellten Beutelfolien 14, 15 die Beutelwandbereiche dar, die nach dem Öffnen der Klammer 5 die Mischöffnung 10 freigeben und begrenzen.

Gemäß einem Verfahren zum Herstellen des erfindungsgemäßen Mehrkammerbeutels 1 wird nach Herstellung der Beutelkammern 2, 3 zunächst der elastische Folienstreifen, vorzugsweise aus Ethyl-Vinylacetat, an seinen Endpunkten in die spätere Mischöffnung 10 des Mehrkammersystemes eingesiegelt. Der auf diese Art und Weise komplettierte Mehrkammerbeutel 1 wird dann in einem weiteren Verfahrensschritt einer ionisierenden Strahlung ausgesetzt, die eine Vernetzung des EVA-Materiales des Folienstreifens 11 bewirkt. Die Einsiegelung des Folienstreifens 11 wird dadurch jedoch nicht beeinträchtigt. Vielmehr wird der nicht gesiegelte Teil des Folienstreifens 11 in der späteren Mischöffnung 10 seiner Siegelfähigkeit beraubt, wodurch er eine gute Formbeständigkeit gegen hohe Temperaturen erhält.

Wird die in Fig. 2 dargestellte Klammer 5 auf die Beutelwandungen 14 und 15 gedrückt, wodurch sie die Beutelwandungen zusammenquetscht, ermöglicht der Folienstreifen 11 die erforderliche Abdichtung, die durch seine Elastizität erleichtert wird.

Auch nach der Sterilisation kann die Trennvorrichtung 5 geöffnet werden, um die Inhalte der Beutelkammern 2, 3 zu vermischen, da die Vernetzung des EVA-Materiales des Folienstreifens 11 eine feste Verbindung mit dem Folien 14, 15 verhindert.

Der erfindungsgemäße Mehrkammerbeutel 1 weist insbesondere den Vorteil auf, daß er den Vorteil einer großen Mischöffnung 10, die sich überdies partikelfrei erzeugen läßt, mit dem Vorteil verbindet, daß für die Beutelkammern 2, 3 vorzugsweise Folien aus Polyethylen oder Folien mit Anteilen von Polyethylen verwendet werden können.

Das Polymer EVA weist im allgemeinen einen Vinylacetatgehalt von 20 bis 32 Gew.-% auf der Rest sind Ethylgruppen. Zur weiteren Offenbarung des EVA-Materials. der Heißversiegelung des EVA mit Polyethylen und des Vernetzens mittels hochenergetischer Strahlung wird hiermit die diesbezügliche Offenbarung der US-PS 4.561.110 zum Gegenstand der Beschreibung gemacht.

## Patentansprüche

1. Mehrkammerbeutel (1)
- mit einer Mehrzahl von Beutelkammern (2, 3); und
- mit einer öffenbaren Trennvorrichtung (4), die eine Abquetscheinrichtung (5) aufweist, die eine Mischöffnung (10) zwischen den Beutelkammern (2, 3) zeitweise zur Trennung der Beutelinhalte verschließt,
dadurch gekennzeichnet,
- daß ein elastischer Folienstreifen (11) zwischen den Beutelwandbereichen (14, 15), die die Mischöffnung (10) begrenzen, angeordnet ist.

2. Mehrkammerbeutel nach Anspruch 1, dadurch gekennzeichnet, daß der Folienstreifen (11) an seinen Endpunkten (12, 13) mit der Naht (9) zwischen den Beutelkammern (2, 3) verbunden ist.

3. Mehrkammerbeutel nach Anspruch 2, dadurch gekennzeichnet, daß die Verbindung zwischen dem Folienstreifen (11) und der Beutelnaht (9) eine Verschweißung oder Versiegelung ist.

4. Mehrkammerbeutel nach einem der Ansprüche 1 bis 3, dadurch gekennzeichnet, daß der Folienstreifen (11) aus Ethyl-Vinylacetat (EVA) besteht.

5. Mehrkammerbeutel nach einem der Ansprüche 1 bis 4, dadurch gekennzeichnet, daß die Wände der Beutelkammern (2, 3) mit dem in der Mischöffnung (10) angeordneten Folienstreifen ionisiert bestrahlt sind.

6. Mehrkammerbeutel nach einem der Ansprüche 1 bis 5, dadurch gekennzeichnet, daß die Wandungen der Beutelkammern (2, 3) aus Polyethylen-Folie bzw. aus Folien mit Anteilen von Polyethylen bestehen.
